# EUROPÄISCHE PATENTSCHRIFT

(11) **EP 2 527 733 B1**
(45) Veröffentlichungstag und Bekanntmachung des Hinweises auf die Patenterteilung: **10.07.2019**
(21) Anmeldenummer: 11004295.9
(22) Anmeldetag: 25.05.2011
(51) Int. Cl.: D06F 75/26, D06F 81/02, F22B 37/50, D06F 75/12, F22B 1/28

(54) **Dampferzeuger für eine Bügelstation**
Steam generator for an ironing system
Générateur de vapeur pour un poste de repassage

(43) Veröffentlichungstag der Anmeldung: 28.11.2012
(73) Patentinhaber: Miele & Cie. KG, 33332 Gütersloh (DE)
(72) Erfinder: Bartsch, Michael, 31157 Sarstedt (DE); Kaiser, Philipp, 30175 Hannover (DE); Last, Mario, 33739 Bielefeld (DE); Muth, Heidi, 33102 Paderborn (DE); Pieper, Michael, 33378 Rheda-Wiedenbrück (DE); Splisteser, Uli, 30177 Hannover (DE)

(56) Entgegenhaltungen:
- WO-A1-2007/007241
- CH-A5- 656 203
- CH-A5- 672 015
- DE-A1- 3 405 212
- DE-A1- 19 912 444
- US-A- 4 675 505
- US-A- 5 152 252

## Beschreibung

Die Erfindung betrifft einen Dampferzeuger für eine Bügelstation, umfassend einen Wassertank, einen Boiler mit einem Heizkörper zum Verdampfen des im Boiler befindlichen Wassers , eine Wasserzuführungseinrichtung zur dosierten Zuführung des Wassers aus dem Tank in eine Siedekammer des Boilers, wobei der Boiler einen Dampfausgang zum Anschluss einer Dampfleitung, an die ein Handgerät angeschlossen werden kann, und ein Auslassmittel zum Ablassen des Wassers aus der Siedekammer zur ihrer vollständigen Entleerung umfasst, eine Steuereinrichtung, die dazu eingerichtet ist, die Wasserzuführungseinrichtung, den Heizkörper und das Auslassmittel automatisch zu aktivieren.

Aus dem Dokument DE 697 06 105 T2 ist ein Dampferzeuger für eine Bügelstation bekannt, die einen Boiler mit einem an einer Siedekammer angebrachten Heizkörper zur Erzeugung von Dampf umfasst, die mit einem Wassertank in Verbindung steht. Aus dem Wassertank wird mittels einer Pumpe als Zuführeinrichtung das Wasser dosiert der Siedekammer zugeführt. Der Boiler besitzt einen Dampfauslass, an den eine Dampfleitung zur Verbindung mit einem Bügeleisen angeschlossen ist. Zur Wartung ist im unteren Bereich der Siedekammer eine verschließbare Auslassöffnung angeordnet, die so positioniert ist, dass eine zumindest nahezu vollständige Entleerung von Restwasser aus der Kammer bereitgestellt wird. Die Restentleerung muss jedoch nach einer vorbestimmten Betriebszeit des Dampferzeugers manuell durchgeführt werden. Aus Bequemlichkeit oder technischer Unkenntnis werden solche Wartungsaufgaben häufig nicht regelmäßig oder gar nicht durchgeführt. Das kann zu Korrosion oder zu Kalk- oder Schmutzablagerungen in der Siedekammer führen, die bei einer späteren Betriebsphase auf das Bügelgut gelangen kann. Ferner kann übermäßige Korrosion zur Zerstörung des Boilers oder des Heizkörpers führen, wenn sich dieser innerhalb der Siedekammer befindet.

Aus der GB 2 419 607 A ist ein Dampferzeuger mit einem Boiler bekannt, bei der das Wasser aus einem Vorratsbehälter in die Siedekammer des Boilers gefördert wird bzw. aufgrund der Schwerkraft hineinfließen kann. Am Auslass des Vorratsbehälters ist eine Filtereinrichtung angebracht, um Partikel und Schmutzteilchen zurückzuhalten. Im Wasser gelöste Substanzen werden hierbei nicht zurückgehalten.

Aus der US 7 779 564 B2 ist ein Dampferzeuger für eine Bügelstation bekannt, bei der automatisch nach einer voreingestellten Betriebsdauer, Anzahl Betriebszyklen oder Pumpenlaufzeiten ein Spülzyklus für die Siedekammer durchgeführt wird. Hierbei werden die Eigenschaften des Materials der Siedekammer nicht berücksichtigt.

Aus der DE 199 12 444 A1 ist ein Dampferzeuger bekannt, bei dem die Siedekammer hinsichtlich Kalkablagerungen überwacht wird. Hierbei wird das Volumen von jeweils einzelnen Befüllungen erfasst. Wenn sich die zu befüllende Wassermenge um einen vorbestimmten Betrag vermindert, so wird daraus eine Volumenverminderung aufgrund von Kalkablagerungen im Behälter interpretiert.

Aus der CH 656 203 A5 ist ein als Dampfkessel gestalteter Dampferzeuger bekannt, bei dem mittels eines Wassermengenmessers die zugeführte Wassermenge und mittels einer Zeitschaltuhr die Betriebszeit erfasst wird. Bei Erreichen eines Grenzwertes bzw. nach Ablauf einer vorbestimmten Betriebszeit allgemein wird ein sogenannter Abschlämmzyklus gefahren. Aus der CH 672 015 A5 und der DE 34 05 212 A1 ist ein Dampferzeuger bekannt, der zwei voneinander beabstandete Elektroden umfasst, die Strom durch das Wasser fließen lassen. Dadurch wird Wasser verdampft. Die Leitfähigkeit des Wassers wird hierbei anhand der daraus resultierenden Stromänderungen erfasst und davon abhängig eine Restwasserentleerung du rchgeführt.

Der Erfindung liegt somit die Aufgabe zugrunde, einen Dampferzeuger bereitzustellen, der dauerhaft zuverlässig funktioniert und einfach zu warten ist.

Erfindungsgemäß wird die Aufgabe durch einen Dampferzeuger mit den Merkmalen des unabhängigen Anspruchs 1 und durch ein Verfahren gemäß der unabhängigen Ansprüche 11 und 12 gelöst. Vorteilhafte Ausgestaltungen und Weiterbildungen der Erfindung ergeben sich aus den jeweils nachfolgenden abhängigen Ansprüchen.

Die mit der Erfindung erreichbaren Vorteile bestehen darin, dass durch eine automatische und regelmäßige vollständige Entleerung des Boilers bzw. der Siedekammer eine unzulässig hohe Konzentration aggressiver Inhaltsstoffe im Wasser vermieden wird. Der Dampferzeuger kann deshalb mit normalem Leitungswasser oder Trinkwasser wie es in der europäischen Trinkwasserverordnung hinsichtlich der Grenzwerte für Inhaltsstoffe definiert ist, betrieben werden. Besonders behandeltes Wasser, wie destilliertes Wasser oder entmineralisiertes Wasser ist hierbei nicht erforderlich.

Hierzu wird erfindungsgemäß vorgeschlagen, dass die Steuereinrichtung dazu eingerichtet ist, das Auslassmittel zu aktivieren, wenn eine vorbestimmte Bedingung zum Ablassen des Wassers aus der Siedekammer erfüllt ist, wobei die Steuerungseinrichtung ferner dazu eingerichtet ist, das Ablassen des Wassers drucklos durchzuführen. Die Steuereinrichtung erfasst und schätzt anhand einer Aufzeichnung von durchgeführten Betriebszyklen die Wassermenge ab, die der Siedekammer zugeführt wurde. Als vorbestimmte Bedingung kann auch eine Abschätzung oder Ermittlung der in der Siedekammer eingelassenen Wassermenge über einen längeren Zeitraum für mehrere Benutzungszyklen mit Berücksichtigung der Chloridkonzentration des Wassers und/oder der Materialeigenschaften der Siedekammer eingestellt werden.

Das Verbleiben von Restwasser lässt sich bei einem einfach aufgebauten Dampferzeuger nicht vermeiden, da eine kontinuierliche Dampferzeugung während des Bügelns sichergestellt werden soll und ein in der Siedekammer befindlicher Heizkörper stets mit Wasser bedeckt sein muss, um nicht zu überhitzen. Die Intervalle für die Restwasserentleerung sind hierbei an die Materialeigenschaften der Siedekammer und an die tatsächliche Benutzung optimal angepasst bzw. darauf abgestimmt, sodass unnötige Wartezeiten für die Restwasserentleerung vermieden werden. Ferner wird eine Korrosion aufgrund einer versehentlich nicht durchgeführten Restwasserentleerung ebenfalls vermieden.

Im unteren Bereich des Wassertanks, und hier im Bereich der kastenförmigen Behälterform, ist im Boden eine Ventilanordnung zur selbsttätigen Entleerung des Wassertanks angeordnet. Ist also der Wassertank befüllt und wird er zurück in das Standgerät und hier in die Tasche eingesetzt, so öffnen sich die Ventile, sodass aufgrund des hydrostatischen Druckes hier das Wasser in die Siedestation fließen kann. Das Wasser kann alternativ mittels einer Pumpe aus dem Tank herausgepumpt werden.

In einer zweckmäßigen Ausführung ist die Steuereinrichtung dafür konfiguriert, den Heizkörper zu aktivieren, während das Auslassmittel aktiviert ist. Dadurch wird die Viskosität des Wassers herabgesetzt, wodurch das Restwasser schneller und vollständiger aus der Siedekammer herausfließt.

In einer vorteilhaften Weiterbildung ist die Steuereinrichtung dafür konfiguriert, die Wasserzuführungseinrichtung zu aktivieren, während das Auslassmittel aktiviert ist. Hierdurch wird zusätzlich zur Restwasserentleerung eine Spülung der Siedekammer bereitgestellt, bei der an den Innenwänden anhaftende Flüssigkeitsreste oder Ablagerungen herausgeschwemmt werden.

In einer vorteilhaften Ausführung umfasst das Auslassmittel ein elektromagnetisch betätigbares Ventil. Das ist besonders einfach und zuverlässig mit einem Mikrocontroller, der die Steuereinrichtung bereitstellt, zu aktivieren bzw. zu betätigen.

In einer anderen, vorteilhaften Ausführung umfasst das Auslassmittel ein elektromotorisch betätigbares Ventil. Mit einem derartigen Ventil ist es besonders einfach die Druckbeständigkeit, also die Dichtigkeit bei hohem Druck in der Siedekammer, bereitzustellen. In einer zweckmäßigen Ausführung ist die Steuereinrichtung dafür konfiguriert, das Auslassmittel nach einer vorbestimmten Betriebsdauer des Heizkörpers zu aktivieren. Die aktiven Zeiten des Heizkörpers können von einem Mikrocontroller besonders einfach aufaddiert werden, es sind hierbei keine weiteren Erfassungsmittel oder Sensoren notwendig.

Erfindungsgemäß ist die Steuereinrichtung dafür konfiguriert, das Auslassmittel nach einer vorbestimmten in die Siedekammer eingelassenen Wassermenge zu aktivieren. Hierbei muss mit einem Erfassungsmittel die der Siedekammer zugeführte Wassermenge erfasst und für mehrere Betriebszyklen mitgeschrieben werden, um so auf die Gesamtmenge an zugeführtem Wasser zu kommen. Hierbei wird die tatsächliche Wassermenge, die nach und nach zur erhöhten Verunreinigung des Restwassers geführt hat, berücksichtigt, wodurch die Zyklen der Restwasserentleerung sehr effektiv und sparsam durchgeführt werden. Der normale Betrieb des Dampferzeugers wird somit aufgrund der selten durchgeführten Entleerungszyklen kaum beeinträchtigt.

In einer vorteilhaften Weiterbildung ist die Steuereinrichtung dafür konfiguriert, das Auslassmittel ferner bei Überschreitung eines Grenzwertes einer geschätzten Chloridkonzentration, die in der Siedekammer des Boilers vorliegt, zu aktivieren. Die Grenzwerte für die zu schätzende Chloridkonzentration sind hierbei in einem Speicher hinterlegt, der der Steuereinrichtung zugeordnet ist und vom Mikrocontroller der Steuereinrichtung ausgelesen werden kann. So ist beispielsweise der Grenzwert dann erreicht, wenn die Siedekammer eine vorbestimmte Anzahl befüllt wurde. Beispielsweise ist der Grenzwert dann erreicht, wenn die Siedekammer 5 bis 10 mal mit jeweils einer vorbestimmten Wassermenge, beispielsweise im Bereich von 1 bis 2 Litern, befüllt wurde. Die Grenzwerte für die geschätzte Chloridkonzentration sind hierbei im Speicher vor der Inbetriebnahme des Dampferzeugers fest einprogrammiert. Eine Siedekammer aus Edelstahl hat insgesamt den Vorteil, dass sie besonders korrosionsbeständig ist. Durch die verbleibende Restwassermenge, wie sie beim Verdampfen bei jeder Benutzung vorkommt, nimmt die Chloridkonzentration stetig zu. Da das Korrosionsverhalten von der Edelstahlqualität oder Legierung abhängig ist, ist es zweckmäßig, für jede verwendete Legierung einen individuellen Chloridkonzentrationsgrenzwert festzulegen. Abhängig von der tatsächlich verwendeten Edelstahlqualität oder Legierung wird dann jeweils der individuelle Chloridkonzentrationsgrenzwert in der Steuereinrichtung aktiviert oder eingestellt. Als Grenzwert wird die Konzentration verwendet, die höher ist als die Chloridkonzentration im verwendeten Leitungswasser, aber so bemessen ist, dass eine dauerhafte Korrosionsbeständigkeit des Siedekammermaterials sichergestellt ist.

Zur Erfassung der in die Siedekammer zugeführten Wassermenge ist es zweckmäßig, ein Erkennungsmittel in der Siedekammer anzuordnen. Das Erkennungsmittel umfasst einen in der Siedekammer angebrachten Füllstandsensor, der in Verbindung mit der Dauer der Aktivität der Wasserzuführungseinrichtung ein Maß für die zugeführte Wassermenge bildet. Somit kann der Mikrocontroller anhand der Zeiten, in denen die Wasserzufuhreinrichtung aktiviert ist und anhand des Sensorsignals, das den Füllstand in der Siedekammer anzeigt, eine sehr genaue Berechnung oder Ermittlung der zugeführten Wassermenge durchführen. Hierbei wird die Wassermenge für mehrere Betriebszyklen des Dampferzeugers berücksichtigt.

In einer insgesamt vorteilhaften Ausführung umfasst der Dampferzeuger einen Auffangbehälter zum Auffangen des aus der Siedekammer abgelassenen Wassers, der zur seiner Entleerung aus einem Gehäuse des Dampferzeugers oder der Bügelstation herausgezogen werden kann. Somit kann das Ablassen unabhängig von einer Benutzervorgabe von der Steuereinrichtung quasi zu beliebiger Zeit durchgeführt werden, ohne dass es zu Wasserschäden im Aufstellbereich des Dampferzeugers oder des Bügelsystems kommt.

Zur Erhöhung der Sicherheit und der Zuverlässigkeit umfasst der Dampferzeuger ferner einen Sensor zur Erkennung eines im Gehäuse eingeführten Auffangbehälters und einen weiteren Sensors zur Erkennung zumindest eines Wasserfüllstandes im Auffangbehälter. Somit wird der Entleerungszyklus nur dann durchgeführt, wenn der Auffangbehälter in der für den Wartungszyklus vorgesehenen Position vorhanden ist und dieser auch leer ist.

Die Erfindung betrifft ferner ein Verfahren zum Betreiben eines Dampferzeugers, wie vorstehend beschrieben, mit den Schritten
- Erfassen der Einschaltdauer des Heizkörpers über mehrere Betriebszyklen,
- Aktivieren des Auslassmittels, wenn ein vorbestimmter Grenzwert für die Einschaltdauer überschritten ist.

Die Erfindung betrifft ferner ein Verfahren zum Betreiben eines Dampferzeugers, wie vorstehend beschrieben, mit den Schritten
- Erfassen der in die Siedekammer zugeführten Wassermenge für mehrere Betriebszyklen,
- Aktivieren des Auslassmittels, wenn ein vorbestimmter Grenzwert für die der Siedekammer zugeführten Wassermenge überschritten ist.

Nach dem Aktivieren des Auslassmittels und der vollständigen Entleerung der Siedekammer wird das Auslassmittel wieder deaktiviert. Die Siedekammer ist also wieder verschlossen und die Steuereinrichtung ist in den Initialzustand versetzt, sodass die Erfassung der zur Siedekammer zugeführten Wassermenge von Neuem beginnen kann. Somit wird der Wartungszyklus, der hierbei die vollständige Restwasserentleerung der Siedekammer beinhaltet, automatisch zyklisch durchgeführt, ohne dass der Benutzer selber daran denken muss.

In einer insgesamt vorteilhaften Ausführung wird das Auslassmittel bei Vorhandensein des Auffangbehälters und bei Unterschreiten eines vorbestimmten Wasserfüllstandes im Auffangbehälter aktiviert, um sicherzustellen, dass das abgelassene Restwasser nicht aus dem Gerät ausläuft und Wasserschäden verursacht.

Insgesamt ist es zweckmäßig, dass nach einer Anzahl Betriebszyklen im Bereich von 5 bis 10 das Auslassmittel zur vollständigen Entleerung der Siedekammer aktiviert wird. Diese Anzahl hat sich bei haushaltsüblichen Betriebszyklen, bei denen jeweils eine Wassermenge im Bereich von 0,5 l bis 2 l verdampft wird, als besonders vorteilhaft als Schutz gegen zu hoher Chloridkonzentration im Restwasser herausgestellt.

Insgesamt ist die Steuereinrichtung bzw. ein Mikrocontroller, der die Steuereinrichtung bereitstellt, dazu programmiert das oben genannte Verfahren durchzuführen.

Ein Ausführungsbeispiel der Erfindung ist in den Zeichnungen rein schematisch dargestellt und wird nachfolgend näher beschrieben. Es zeigt:
- Fig. 1: eine Seitenansicht einer Bügelstation in betriebsbereitem Zustand;
- Fig. 2: eine schematisches Schaltbild des Dampferzeugers und
- Fig. 3: ein Diagramm für den Betrieb des Dampferzeugers.

Die Figur 1 zeigt eine Bügelstation 1, welche ein Bügelbrett 2 mit einem klappbaren Gestell 3 umfasst. Das Gestell 3 ist hierbei an einem als Säule ausgebildeten Standgerät 4 mit einem Dampferzeuger 6 für ein Bügeleisen 21 angeordnet. Wie ferner zu erkennen ist, ist in der Säule des Standgerätes 4 ein herausnehmbarer Wassertank 5 für den Dampferzeuger 6 angeordnet. Wie ferner aus der Figur 1 in angedeuteter Weise zu erkennen ist, ist der Wassertank 5 in eine an der Säule des Standgerätes 4 angeordneten offen zugänglichen Tasche einsetzbar, die an der Rückwand des Standgerätes 4 bzw. an einer anderen zugänglichen Gehäusewand angeordnet ist.

Innerhalb des säulenförmigen Standgerätes 4 ist der Dampferzeuger 6 untergebracht. Hierbei ist unterhalb des Tanks 5 der Boiler 7 angeordnet, an den eine Dampfleitung 12 angeschlossen ist, um eine Dampfverbindung zum Bügeleisen 21 herzustellen Der Boiler 7 umfasst einen Heizkörper zum Erhitzen und zum Verdampfen des in der Siedekammer 9 befindlichen Wassers. Der Boiler 7 umfasst ferner ein Auslassmittel 13, um Restwasser aus der Siedekammer 9 in einen wannenförmigen Auffangbehälter 16 abzulassen. Die Steuereinrichtung 14 ist dazu eingerichtet, den Heizkörper 8 und die Ventile der Auslasseinrichtung 13 und der Dampfzufuhr sowie die Wasserzufuhreinrichtung 10 (Fig. 2) zu steuern. Der Auffangbehälter 16 kann aus dem Gehäuse des Standgerätes 4 herausgenommen werden, um ihn bequem zu entleeren.

Fig. 2 zeigt ein Schaltbild de Dampferzeugers 6. Die Sensorsignale sind wie folgt bezeichnet:
S1 - Wassertankfüllstand 1 ("Tank leer" und "Tank vorhanden")
S2 - Wassertankfüllstand 2 (Mindestfüllstand für Spülprogramm)
S3 - Wasserfüllstand Boiler
S4 - Wasserfüllstand Abwassertank
S5 - Abwassertankkontrolle
S6 - Dampftaste
SP - Drucksensor mit Schalter (Regelung)
T1 - Temperaturgrenzschalter für Normalbetrieb
T2 - Temperaturgrenzschalter für Entkalkungsprozess

Aus dem Vorratstank 5 wird das Wasser mittels einer Pumpe 10a, die die Wasserzufuhreinrichtung bereitstellt, in die Siedekammer 9 im Boiler 7 gepumpt. Die Zuführung erfolgt hierbei dosiert, sodass keine Überfüllung in der Siedekammer 9 stattfindet. Mit dem in oder an der Siedekammer 9 angebrachten Heizkörper 8 wird das Wasser erhitzt und verdampft. Ein Dampfventil 11a gibt den Durchlass zum Dampfauslass 11 frei, sodass der Dampf dann durch die Dampfleitung 12 zum Handgerät 21 gelangen kann. Der Benutzer steuert die Dampfanforderung mittels der Dampftaste S6, die als Signal zum Mikrocontroller uC geführt ist. Die Steuerung des Heizkörpers 8 wird von einem Mikrocontroller uC der Steuereinrichtung 14 durchgeführt, wobei mit einem Temperatursensor T1, T2 Temperatursignale dem Mikroprozessor zugeführt werden, damit dieser abhängig von den Sensorsignalen den Heizkörper 8 ein- und ausschalten oder stufig oder kontinuierlich steuern kann. In Abhängigkeit des vom Drucksensor SP bereitgestellten Sensorsignals wird das Dampfventil 11a gesteuert. Sobald ein vorgegebener Druck in der Siedekammer 9 vorhanden ist, beispielsweise im Bereich von 2 bis 6 bar, wird das Ventil 11a zum Öffnen freigegeben. Wenn der Benutzer nun die Dampftaste S6 betätigt, wird das Ventil 11a aktiviert bzw. geöffnet und der Dampf zur Dampfleitung 12 bzw. zum Handgerät 21 freigegeben. Ein Überdruckventil 17 dient zum sicheren Druckabbau, wenn ein Fehlerfall auftritt und sich ein zu hoher Druck in der Siedekammer 9 befindet. Der Dampferzeuger umfasst ferner ein Auslassmittel 13 zum Ablassen von Restwasser aus der Siedekammer 9. Das Auslassmittel 13 umfasst ein Ventil 15, das elektromagnetisch oder elektromotorisch betätigt wird. Der Mikrocontroller uC ist dazu eingerichtet, dieses Ventil 15 zu steuern. Dabei kann eine Treiberstufe verwendet werden, die die Ausgangssignale des Mikrocontrollers uC entsprechend verstärkt. Unterhalb des Boilers 7 ist der Auffangbehälter 16 angeordnet, in den das abgelassene Wasser aufgefangen wird. Der Auffangbehälter 16 wird danach aus dem Gerätegehäuse 4 herausgenommen und kann dann an geeigneter Stelle entleert werden. Der Sensor S4 ist dazu vorgesehen, den Leerzustand des Auffangbehälters 16 zu erfassen und als Signal den Mikrocontroller uC zuzuführen. Der Sensor S5 erfasst die ordnungsgemäße Position des Auffangbehälters 16 im Gehäuse 4 und führt diese Information als Signal dem Mikrocontroller uC zu. Der Mikrocontroller uC ist so eingerichtet bzw. programmiert, dass das Auslassmittel 13 bzw. das Ventil 15 nur dann betätigt wird, wenn sich der Auffangbehälter 16 in seiner vorbestimmten Position befindet und leer ist. Andernfalls kann zusätzlich eine Warnmeldung ausgegeben werden. Die Sensoren S1 und S2 im Vorratstank 5 dienen zur Sensierung des Wasserstandes im Tank 5. Dem Mikrocontroller uC werden alle Sensorsignale, wie mit den Pfeilen skizziert, zugeführt. Ferner umfasst der Mikrocontroller uC einen programmierbaren, nicht flüchtigen Speicher MEM, in dem Werte für die zulässige Chloridkonzentration eingespeichert sind.

Fig. 3 zeigt in einem Zeitdiagramm den Spülprozess im Zusammenspiel mit dem Normalbetrieb. Dabei zeigen die Kürzel folgende Zustände an:
- h0: Kein Wasser im Boiler (Trockenlauf)
- h1: Minimale Wasserhöhe im Boiler (Schaltwert des Füllstandssensors; Pumpe EIN)
- h2: Maximale Wasserhöhe im Boiler (Pumpe AUS nach Zeit x)
- Cl0: Minimal mögliche Chloridkonzentration
- Cl1: Max. zulässige C-Konzentration des Trinkwassers nach TVO (Trinkwasserverordnung)
- Cl2: Schaltschwellwert für Ablaufventil
- Cl3: Maximale dauerhafte Korrosionsbeständigkeit des Boilermaterials
- Clx: Verlauf der Chloridkonzentration im Betrieb

Der zeitliche Ablauf stellt schematisch sich folgendermaßen dar:
Zu Beginn ab dem Zeitpunkt t0 fördert die Pumpe Wasser in den leeren Boiler 7 bzw. in die Siedekammer 9 des Boilers 7. Zum Zeitpunkt t1 wird der Dampfbetrieb DA gestartet. Zum Zeitpunkt t0 wird die Pumpe 10a der Wasserzuführungseinrichtung 10 eingeschaltet. Die Chloridkonzentration Clx stellt sich hierbei auf den Wert Cl1 ein, der der Konzentration des zulaufenden Wassers entspricht. Der Heizkörper 8 wird ab minimaler Wasserhöhe h1 eingeschaltet. Zum Zeitpunkt t2 wird die Pumpe 10a abgeschaltet, die maximale Wasserhöhe h2 ist erreicht. Im Zeitraum t2 bis t3 ist die Dampferzeugung aktiv, sodass sich aufgrund des verdampfenden Wassers der Wasserstand im Boiler 7 bzw. in der Siedekammer 9 reduziert. Daraus resultiert, dass sich die Chloridkonzentration Clx im Restwasser erhöht, wie es im unteren Schaubild dargestellt ist.

Im Zeitraum t3 bis t4 füllt die Pumpe 10a wieder frisches Wasser in den Boiler 7 bzw. in die Siedekammer 9, wobei sich das frische Wasser mit dem Restwasser vermischt und aufgrund des Verdünnungsprozesses die Chloridkonzentration Clx verringert. Dieser Vorgang kann sich mehrere Male für mehrere Betriebszyklen BZ wiederholen. Die tatsächliche Chloridkonzentration Clx liegt dabei immer noch unterhalb des voreingestellten Grenzwertes Cl2, sodass keine Korrosionsgefahr für das Material der Siedekammer 9 besteht.

Zum Zeitpunkt t6a überschreitet die Chloridkonzentration Clx den voreingestellten Grenzwert Cl2, wodurch die Steuereinrichtung 14 eine Art Merker setzt, um nach dem Start des nächstfolgenden Dampfzyklus einen Wartungszyklus AB zum Ablassen des Restwassers und gegebenfalls zum Spülen der Siedekammer 9 durchzuführen.

Zum Zeitpunkt t9 ist der Bügelprozess beendet, wobei die maximal zulässige Chloridkonzentration Cl2 nun überschritten ist. Nun wird die Ablaufphase AP aktiviert. Zum Zeitpunkt t10 wird das Ablaufventil 15 vor Start des neuen Bügelprozesses bzw. einem neuen Betriebszyklus BZ geöffnet und damit wird das Restwasser vollständig aus der Siedekammer 9 abgelassen. Anschließend kann der skizzierte Ablauf wiederholt werden. Die maximal zulässige Chloridkonzentration Cl2 ist so bemessen, dass sie die Konzentration Cl3 für die maximal dauerhafte Korrosionsbeständigkeit unterschreitet. Der Grenzwert Cl3 darf nie erreicht werden, da bei dieser Chloridkonzentration die Korrosion des Materials der Siedekammer beginnt. Wie bereits vorstehend erläutert, ist der Grenzwert Cl3 durch die Eigenschaften bzw. Güte des verwendeten Materials für die Siedekammer 9 gegeben. Der Grenzwert Cl2 ist der vom dem Grenzwert Cl3 abhängige eingestellte oder vordefinierte Grenzwert, der in der Steuereinrichtung 14 bzw. in dem Speicher MEM des Mikrocontrollers uC eingestellt, ausgewählt oder einprogrammiert ist.

## Patentansprüche

1. Dampferzeuger (6) für eine Bügelstation (1), umfassend einen Wassertank (5), einen Boiler (7) mit einem Heizkörper (8) zum Verdampfen des im Boiler (7) befindlichen Wassers , eine Wasserzuführungseinrichtung (10) zur dosierten Zuführung des Wassers aus dem Tank (5) in eine Siedekammer (9) des Boilers (7), wobei der Boiler (7) einen Dampfausgang (11) zum Anschluss einer Dampfleitung (12), an die ein Handgerät (21) angeschlossen werden kann, und ein Auslassmittel (13) zum Ablassen des Wassers aus der Siedekammer (9) zur ihrer vollständigen Entleerung umfasst, eine Steuereinrichtung (14), die dazu eingerichtet ist, die Wasserzuführungseinrichtung (10), den Heizkörper (8) und das Auslassmittel (13) automatisch zu aktivieren, wobei die Steuereinrichtung (14) dazu eingerichtet ist, das Auslassmittel (13) zu aktivieren, wenn eine vorbestimmte Bedingung zum Ablassen des Wassers aus der Siedekammer (9) erfüllt ist, wobei die Steuerungseinrichtung (14) ferner dazu eingerichtet ist, das Ablassen des Wassers drucklos durchzuführen,
**dadurch gekennzeichnet,**
**dass** die Steuereinrichtung(14) dafür konfiguriert ist das Auslassmittel (13) nach einer vorbestimmten in die Siedekammer (9) eingelassenen Wassermenge zu aktivieren, wobei die Steuereinrichtung (14) anhand einer Aufzeichnung von durchgeführten Betriebszyklen die Wassermenge erfasst oder abschätzt.

2. Dampferzeuger nach Anspruch 1,
**dadurch gekennzeichnet,**
**dass** die Steuereinrichtung (14) dafür konfiguriert ist, den Heizkörper (8) zu aktivieren, während das Auslassmittel (13) aktiviert ist.

3. Dampferzeuger nach Anspruch 1 oder 2,
**dadurch gekennzeichnet,**
**dass** die Steuereinrichtung (14) dafür konfiguriert ist, die Wasserzuführungseinrichtung (10) zu aktivieren, während das Auslassmittel (13) aktiviert ist.

4. Dampferzeuger nach Anspruch 1,
**dadurch gekennzeichnet,**
**dass** das Auslassmittel (13) ein elektromagnetisch betätigbares Ventil (15) umfasst.

5. Dampferzeuger nach Anspruch 1,
**dadurch gekennzeichnet,**
**dass** das Auslassmittel (13) ein elektromotorisch betätigbares Ventil umfasst.

6. Dampferzeuger nach Anspruch 1,
**dadurch gekennzeichnet,**
**dass** die Steuereinrichtung (14) dafür konfiguriert ist das Auslassmittel (13) nach einer vorbestimmten Betriebsdauer des Heizkörpers (8) zu aktivieren.

7. Dampferzeuger nach Anspruch 1,
**dadurch gekennzeichnet,**
**dass** die Steuereinrichtung (14) dafür konfiguriert ist das Auslassmittel (13) ferner bei Überschreitung eines Grenzwertes einer geschätzten Chloridkonzentration (CI2), die in der Siedekammer (9) des Boilers (7) vorliegt, zu aktivieren.

8. Dampferzeuger nach Anspruch 7,
**dadurch gekennzeichnet,**
**dass** die Grenzwerte für die geschätzte Chloridkonzentration (Cl2) in einem Speicher (MEM) der Steuereinrichtung (14) einprogrammiert sind.

9. Dampferzeuger nach Anspruch 1,
**gekennzeichnet durch**
einen Auffangbehälter (16) zum Auffangen des aus der Siedekammer (9) abgelassenen Wassers, der zur seiner Entleerung aus einem Gehäuse (4) des Dampferzeugers (6) oder der Bügelstation (1) herausgezogen werden kann.

10. Dampferzeuger nach Anspruch 9,
**gekennzeichnet durch**
ein Sensor (S5) zur Erkennung eines im Gehäuse (4) eingeführten Auffangbehälters (16) und eines weiteren Sensors (S4) zur Erkennung zumindest eines Wasserfüllstandes im Auffangbehälter (16).

11. Verfahren zum Betreiben eines Dampferzeugers nach einem der Ansprüche 1 bis 10, mit den Schritten
- Erfassen der Einschaltdauer des Heizkörpers (8) über mehrere Betriebszyklen (BZ),
- Aktivieren des Auslassmittels (13), wenn ein vorbestimmter Grenzwert für die Einschaltdauer überschritten ist.

12. Verfahren zum Betreiben eines Dampferzeugers nach einem der Ansprüche 1 bis 10, mit den Schritten
- Erfassen der in die Siedekammer (9) zugeführten Wassermenge für mehrere Betriebszyklen (BZ),
- Aktivieren des Auslassmittels (13), wenn ein vorbestimmter Grenzwert für eine geschätzte Chloridkonzentration (Cl2) überschritten wird, nach einer Befüllung der Siedekammer (9) für eine vorbestimmte Anzahl.

13. Verfahren nach Anspruch 11 oder 12,
wobei das Auslassmittel (13) bei Vorhandensein des Auffangbehälters (16) und bei Unterschreiten eines vorbestimmten Wasserfüllstandes im Auffangbehälter (16) aktiviert wird.

14. Verfahren nach Anspruch 11 oder 12,
wobei nach einer Anzahl Betriebszyklen (BZ) im Bereich von 5 bis 10 das Auslassmittel (16) zur vollständigen Entleerung der Siedekammer (9) aktiviert wird.

## Claims

1. Steam generator (6) for an ironing station (1), comprising a water reservoir (5); a boiler (7) having a heating element (8) for evaporating the water in the boiler (7); a water supply device (10) for the metered supply of the water from the tank (5) into a boiling chamber (9) of the boiler (7), the boiler (7) comprising a steam outlet (11) for connecting a steam line (12) to which a hand-held device (21) can be connected, and a drainage means (13) for discharging the water out of the boiling chamber (9) in order to empty it completely; a control device (14) which is designed to automatically activate the water supply device (10), the heating element (8) and the drainage means (13), the control device (14) being designed to activate the drainage means (13) when a predetermined condition for discharging the water out of the boiling chamber (9) is met, the control device (14) being further designed to discharge the water without pressure, **characterised in that** the control device (14) is configured to activate the drainage means (13) after a predetermined amount of water has been admitted into the boiling chamber (9), the control device (14) detecting or estimating the amount of water based on a record of operating cycles carried out.

2. Steam generator according to claim 1, **characterised in that** the control device (14) is configured to activate the heating element (8) while the drainage means (13) is activated.

3. Steam generator according to either claim 1 or claim 2, **characterised in that** the control device (14) is configured to activate the water supply device (10) while the drainage means (13) is activated.

4. Steam generator according to claim 1, **characterised in that** the drainage means (13) comprises a valve (15) that can be electromagnetically actuated.

5. Steam generator according to claim 1, **characterised in that** the drainage means (13) comprises a valve that can be electromotively actuated.

6. Steam generator according to claim 1, **characterised in that** the control device (14) is configured to activate the drainage means (13) after a predetermined period of operation of the heating element (8).

7. Steam generator according to claim 1, **characterised in that** the control device (14) is configured to further activate the drainage means (13) when a threshold value of an estimated chloride concentration (CI2) present in the boiling chamber (9) of the boiler (7) has been exceeded.

8. Steam generator according to claim 7, **characterised in that** the threshold values for the estimated chloride concentration (CI2) are programmed into a memory (MEM) of the control device (14).

9. Steam generator according to claim 1, **characterised by** a collecting vessel (16) for collecting the water discharged out of the boiling chamber (9), which vessel can be removed from a housing (4) of the steam generator (6) or the ironing station (1) in order to be emptied.

10. Steam generator according to claim 9, **characterised by** a sensor (S5) for identifying a collecting vessel (16) inserted into the housing (4) and a further sensor (S4) for identifying at least one water fill level in the collecting vessel (16).

11. Method for operating a steam generator according to any of claims 1 to 10, comprising the steps of:
- detecting the on-period of the heating element (8) over a plurality of operating cycles (BZ),
- activating the drainage means (13) when a predetermined threshold value for the on-period is exceeded.

12. Method for operating a steam generator according to any of claims 1 to 10, comprising the steps of:
- detecting the amount of water supplied to the boiling chamber (9) for a plurality of operating cycles (BZ),
- activating the drainage means (13) when a predetermined threshold value for an estimated chloride concentration (CI2) is exceeded, after the boiling chamber (9) is filled up to a predetermined level.

13. Method according to either claim 11 or claim 12, wherein the drainage means (13) is activated in the presence of the collecting vessel (16) and when the water in the collecting vessel (16) falls below a predetermined fill level.

14. Method according to either claim 11 or claim 12, wherein, after a number of operating cycles (BZ) in the range of from 5 to 10, the drainage means (16) is activated in order to empty the boiling chamber (9) completely.

## Revendications

1. Générateur de vapeur (6) destiné à une centrale de repassage (1), comprenant un réservoir d'eau (5), une chaudière (7) comportant un radiateur (8) pour l'évaporation de l'eau contenue dans la chaudière (7), un dispositif d'amenée d'eau (10) pour l'acheminement de manière dosée de l'eau contenue dans le réservoir (5) vers une chambre d'ébullition (9) de la chaudière (7), la chaudière (7) comportant une sortie de vapeur (11) pour le raccordement d'une conduite de vapeur (12) à laquelle peut être connecté un appareil portatif (21), et un moyen d'évacuation (13) pour l'évacuation de l'eau de la chambre d'ébullition (9) pour sa vidange complète, un dispositif de commande (14) qui est conçu pour activer automatiquement le dispositif d'amenée d'eau (10), le radiateur (8) et le moyen d'évacuation (13), le dispositif de commande (14) étant conçu pour activer le moyen d'évacuation (13) lorsqu'une condition prédéterminée pour évacuer l'eau de la chambre d'ébullition (9) est remplie, le dispositif de commande (14) étant en outre conçu pour évacuer l'eau sans pression, **caractérisé en ce que** le dispositif de commande (14) est configuré pour activer le moyen d'évacuation (13) après l'admission d'une quantité prédéterminée d'eau dans la chambre d'ébullition (9), le dispositif de commande (14) mesurant ou estimant la quantité d'eau sur la base d'un enregistrement de cycles de fonctionnement effectués.

2. Générateur de vapeur selon la revendication 1, **caractérisé en ce que** le dispositif de commande (14) est configuré pour activer le radiateur (8) pendant que le moyen d'évacuation (13) est activé.

3. Générateur de vapeur selon la revendication 1 ou 2, **caractérisé en ce que** le dispositif de commande (14) est configuré pour activer le dispositif d'amenée d'eau (10) pendant que le moyen d'évacuation (13) est activé.

4. Générateur de vapeur selon la revendication 1, **caractérisé en ce que** le moyen d'évacuation (13) comprend une soupape à actionnement électromagnétique (15).

5. Générateur de vapeur selon la revendication 1, **caractérisé en ce que** le moyen d'évacuation (13) comprend une soupape à actionnement par moteur électrique.

6. Générateur de vapeur selon la revendication 1, **caractérisé en ce que** le dispositif de commande (14) est configuré pour activer le moyen d'évacuation (13) après une durée de fonctionnement prédéterminée du radiateur (8).

7. Générateur de vapeur selon la revendication 1, **caractérisé en ce que** le dispositif de commande (14) est configuré pour activer en outre le moyen d'évacuation (13) en cas de dépassement d'une valeur limite d'une concentration en chlorure (Cl2) estimée dans la chambre d'ébullition (9) de la chaudière (7).

8. Générateur de vapeur selon la revendication 7, **caractérisé en ce que** les valeurs limites pour la concentration en chlorure (CI2) estimée dans une mémoire (MEM) du dispositif de commande (14) sont programmées.

9. Générateur de vapeur selon la revendication 1, **caractérisé par** un récipient collecteur (16) destiné à recueillir l'eau évacuée de la chambre d'ébullition (9) et pouvant être extrait du boîtier (4) du générateur de vapeur (6) ou de la centrale de repassage (1) pour sa vidange.

10. Générateur de vapeur selon la revendication 9, **caractérisé par** un capteur (S5) destiné à détecter un récipient collecteur (14) inséré dans le boîtier (4) et un capteur supplémentaire (S4) destiné à détecter au moins un niveau d'eau dans le récipient collecteur (16).

11. Procédé pour faire fonctionner un générateur de vapeur selon l'une des revendications 1 à 10, comprenant les étapes suivantes
- détection du temps de fonctionnement du radiateur (8) pendant plusieurs cycles de fonctionnement (BZ),
- activation du moyen d'évacuation (13) lorsqu'une valeur limite prédéterminée pour le temps de fonctionnement est dépassée.

12. Procédé pour faire fonctionner un générateur de vapeur selon l'une des revendications 1 à 10, comprenant les étapes suivantes
- détection de la quantité d'eau introduite dans la chambre d'ébullition (9) pendant plusieurs cycles de fonctionnement (BZ),
- activation du moyen d'évacuation (13) lorsqu'une valeur limite prédéterminée pour une concentration en chlorure (CI2) estimée est dépassée, après un remplissage de la chambre d'ébullition (9) pour un nombre prédéterminé.

13. Procédé selon la revendication 11 ou 12, dans lequel le moyen d'évacuation (13) est activé en présence du récipient collecteur (16) et en cas de sous-dépassement d'un niveau d'eau prédéterminé dans le récipient collecteur (16).

14. Procédé selon la revendication 11 ou 12, dans lequel, après un nombre de cycles de fonctionnement (BZ) dans la plage de 5 à 10, le moyen d'évacuation (16) destiné à la vidange complète de la chambre d'ébullition (9) est activé.
